# EUROPÄISCHE PATENTSCHRIFT

(11) **EP 0 439 600 B1**
(45) Veröffentlichungstag und Bekanntmachung des Hinweises auf die Patenterteilung: **06.10.1993**
(21) Anmeldenummer: 90913168.2
(22) Anmeldetag: 17.08.1990
(51) Int. Cl.: E21B 3/02, E21B 19/22, E21B 17/02, E21B 7/02

(54) **BOHRGERÄT**
DRILL
ENGIN DE FORAGE

(30) Priorität: 24.08.1989 DE 3927952
(43) Veröffentlichungstag der Anmeldung: 07.08.1991
(73) Patentinhaber: Rudolf Hausherr & Söhne GmbH & Co KG, D-45549 Sprockhövel (DE)
(72) Erfinder: JACOB, Wilhelm, D-5620 Velbert 15 (DE)
(74) Vertreter: Spalthoff, Adolf, Dipl.-Ing.
(86) Internationale Anmeldenummer: EP9001353
(87) Internationale Veröffentlichungsnummer: WO9102880

(56) Entgegenhaltungen:
- WO-A-89/08769
- FR-A- 2 469 551
- US-A- 4 702 328
- US-A- 4 834 594

## Beschreibung

Gegenstand des Hauptpatents EP-A-0365612 ist ein Bohrgerät, insbesondere für das Sprenglochbohren, mit einer Lafette für den Vorschub sowie das Ziehen des aus einzelnen Bohrstangen gebildeten Bohrgestänges, einem Vorschubsystem, einem druckmittelbeaufschlagten Antrieb für das Bohrgestänge, welcher sich an einem auf der Lafette verfahrbaren Schlitten befindet, sowie einem am vorderen Ende des Bohrgestänges angeordneten, hydraulisch beaufschlagten Im-Loch-Hammer, wobei der Antrieb für das Bohrgestänge auf dieses eine hin- und hergehende Schwenkbewegung, vorzugsweise mit einem Schwenkwinkel von 180 - 360 Grad, überträgt, und die Bohrstangen mit zwei nach außen hin offenen Längskanälen für die Aufnahme von Hydraulikschläuchen für den Zulauf und den Rücklauf des Drucköls für den Im-Loch-Hammer sowie einer in diesen vorhandenen Blasluftleitung ausgerüstet sind, und eine Schlauchein- und ausfädelungseinrichtung vorgesehen ist, welche an dem Schlitten des Antriebes für das Bohrgestänge angebracht ist und mit deren Antriebsorgan mittelbar oder unmittelbargekuppelt ist.

Bei dem Bohrgerät nach dem Hauptpatent sind zur Drehmomentübertragung von dem Schwenkantrieb auf das Bohrgestänge die Bohrstangen mit einer Profilierung versehen, so daß sich ein Formschluß ergibt und/oder diese erfolgt durch Kraftschluß über eine Klemmeinrichtung. Der Vorschub sowie das Ziehen erfolgen hierbei über den Kettenantrieb des Spülkopfes. Sobald der Schlitten seine untere Position erreicht hat und der Spülkopf in seine obere Ausgangslage zurückgefahren ist, kann eine neue Bohrstange aus einem Bohrstangenmagazin eingesetzt werden. Das im Bohrloch befindliche abgebohrte Bohrgestänge wird in herkömmlicher Weise durch einen Haltekopf gehalten. Nunmehr wird der Schlitten über einen besonderen Antrieb in seine obere Ausgangslage zurückgefahren.

Bei diesem Zurückfahren des Schlittens werden über die Einfädelungsorgane der Schlauchein- und -ausfädelungseinrichtung die Hydraulikschläuche in die Längskanäle der neu eingesetzten Bohrstange eingedrückt, woraufhin das Abbohren der neu eingesetzten Bohrstange erfolgen kann. Beim Ziehen des Gestänges wird in umgekehrter Weise verfahren, wobei dann jeweils aus der zu entnehmenden Bohrstange die Hydraulikschläuche durch die Ausfädelungsorgane beim Verfahren des Schlittens herausgedrückt werden. Bei einer Ausführung der Bohrstangen als Hohlstangen wird die Spülluft durch diese hindurch zugeführt. Sind diese jedoch aus vollem Material hergestellt, kann die Spülluft für den Im-Loch-Hammer nicht durch das Innere der Bohrstangen geblasen werden, so daß diese mit in diesen vorhandenen Blasluftleitungen ausgerüstet sind.

Der Erfindung liegt die Aufgabe zugrunde, das Bohrgerät nach dem Hauptpatent dahingehend zu verbessern, daß die Drehmomentübertragung des Schwenkantriebes auf das Bohrgestänge ohne eine besondere Profilierung der das Bohrgestänge bildenden Bohrstangen und/oder ohne zusätzliche Klemmvorrichtungen übertragen werden kann.

Erfindungsgemäß wird dies dadurch erreicht, daß der Spülkopf, die Schlauchein- und -ausfädelungseinrichtung sowie das Antriebsglied des Schwenkantriebes eine Antriebseinheit bilden, welche an dem Schlitten der Lafette schwenkbar angeordnet ist und der Spülkopf in der Antriebseinheit um eine quer zur Längsachse der Bohrstangen verlaufende Achse schwenkbar ist, wobei der Spülkopf in seinem Anschlußbereich für die Bohrstangenenden eine Ausnehmung besitzt, welche in ihrer Formgebung der der Einsteckenden der Bohrstangen derart angepaßt ist, daß die Drehmomentübertragung für die Bohrstangen durch Formschluß erfolgt. Durch diese Ausgestaltung wird erreicht, daß der Spülkopf nicht nur - wie an sich üblich - die Bewegung für den Vorschub sowie das Ziehen des Bohrgestänges ausführt, sondern auch die Schwenkbewegung des Schwenkantriebes auf das Bohrgestänge durch Formschluß überträgt. Die Drehmomentübertragung erfolgt durch die herkömmlichen Einsteckenden der Bohrstangen, beispielsweise in vieroder sechseckiger Form, im Zusammenwirken mit einer entsprechend gestalteten Ausnehmung im unteren Bereich des Spülkopfes. In der obersten Position der Antriebseinheit wird der Spülkopf in seine Arbeitsposition zur Verbindung mit dem oberen Ende der vorstehenden Bohrstange geschwenkt, nach dem Abbohren der Bohrstange wird der Spülkopf aus der Achse des Bohrgestänges seitlich weggeschwenkt, so daß ein ungehindertes Zurückfahren der Antriebseinheit unter gleichzeitiger Einfädelung der Hydraulikschläuche in die neu vorstehende Bohrstange erfolgen kann.

In der Ausnehmung des Spülkopfes ist eine quer zu dieser verlaufende Bohrung zur Aufnahme der Haltebolzen an den Einsteckenden der Bohrstangen vorgesehen, in welche diese unter Federwirkung einrasten. Um das Lösen der Haltebolzen zu erleichtern, erstreckt sich die Bohrung zur Aufnahme der Haltebolzen nach außen, so daß von außen her die Haltebolzen gegen die Wirkung ihrer Feder zurückgedrückt und der Spülkopf gelöst werden kann. Um dieses möglichst einfach durchführen zu können, kann die sich nach außen erstreckende Bohrung in einen Abschnitt mit vergrößertem Durchmesser übergehen.

Die Schwenkbewegung des Spülkopfes erfolgt vorteilhaft mittels einer druckmittelbeaufschlagbaren Zylinder-Kolben-Einheit, welche steuerungsmäßig in den gesamten Arbeitsablauf des Bohrgerätes einbezogen ist.

Ein Ausführungsbeispiel der Erfindung ist an Hand der Zeichnung näher erläutert, und zwar zeigt diese eine teilweise geschnittene Ansicht des Schwenkantriebes mit Spülkopf und Schlitten für die Lafette des Bohrgerätes.

Auf die Darstellung des Bohrgerätes ist aus Übersichtlichkeitsgründen verzichtet worden, zumal es sich hierbei um eine herkömmliche Technik handelt.

Mit 1 ist der Schlitten bezeichnet, welcher auf der nicht dargestellten Lafette des Bohrgerätes verfahrbar ist. An dem Schlitten 1 ist der druckmittelbeaufschlagte Antrieb 2 befestigt, welcher als Schwenkmotor mit Getriebe 3 ausgeführt ist. Das Zahnritzel 4 des Getriebes 3 kämmt mit einem Zahnkranz 5, welcher sich an dem Antriebsglied 6 für das aus den einzelnen Bohrstangen 7 bestehende Bohrgestänge befindet.

Das Antriebsglied 6 bildet mit dem Spülkopf 8 sowie der Schlauchein- und -ausfädelungseinrichtung 9 eine Antriebseinheit, welche an dem Schlitten 1 der Lafette des Bohrgerätes schwenkbar angeordnet ist, und zwar um die Längsachse der Bohrstangen 7, welche gleichzeitig die Schwenkachse darstellt.

Die Schlauchein- und -ausfädelungseinrichtung 9 weist für jeden Hydraulikschlauch 10, 11 ein Einfädelungsorgan 12 und ein Ausfädelungsorgan 13 auf.

Der Spülkopf 8 ist in der Antriebseinheit um eine quer zur Längsachse der Bohrstangen 7 verlaufende Achse 15 schwenkbar, und zwar mittels einer druckmittelbeaufschlagten Zylinder-Kolben-Einheit 16.

Der Spülkopf 8 besitzt in seinem Anschlußbereich für die Bohrstangenenden 17 eine Ausnehmung 18, welche in ihrer Formgebung der der Einsteckenden 19 der Bohrstangen 7 derart angepaßt ist, daß die Drehmomentübertragung auf die Bohrstangen 7 durch Formschluß erfolgt. Die Einsteckenden 19 können beispielsweise vier- oder sechseckig ausgeführt sein und entsprechend die Ausnehmung 18 des Spülkopfes 8. Es ist jedoch auch möglich, daß die Bohrstangen an ihren Enden miteinander angepaßten Formstücken zur drehfesten Verbindung der Bohrstangen miteinander sowie zur fluchtenden Verbindung der Längskanäle derselben versehen sind.

In der Ausnehmung 18 des Spülkopfes 8 ist eine quer zu dieser verlaufende Bohrung 20 zur Aufnahme der Haltebolzen 21 an den Einsteckenden 19 vorgesehen. Die Haltebolzen 21 stehen unter der Wirkung einer Feder und rasten somit selbsttätig in die Bohrung 20 ein. Die Bohrung 20 erstreckt sich nach aussen vorzugsweise über einen Abschnitt 22 mit vergrößertem Durchmesser, so daß ein Zurückdrücken der Haltebolzen 21 der Einsteckenden 19 der Bohrstangen 7 zum Lösen des Spülkopfes 8 möglich ist.

Die Wirkung der erfindungsgemäßen Vorrichtung ist wie folgt:

In der aus der Zeichnung ersichtlichen Lage ist der Spülkopf 8 mit seiner Ausnehmung 18 auf das Einsteckende 19 einer aus einem nicht weiter dargestellten Magazin vorgesetzten Bohrstange 7 aufgesetzt, wobei der Haltebolzen 21 des Einsteckendes 19 in die Bohrung 20 des Spülkopfes 8 eingerastet ist. Die Zufuhr der Spülluft zum Spülkopf 8 erfolgt über den Spülmittelschlauch 23. Nunmehr kann das Abbohren des Bohrgestänges erfolgen, wobei der Vorschub auf den Schlitten 7 über den üblichen Kettenvorschub aufgebracht wird.
Wenn das Abbohren der vorstehenden Bohrstange 7 erfolgt ist, wird das Bohrgestänge in an sich bekannter Weise von einem Haltekopf festgehalten. Nunmehr wird der Haltebolzen 21 gelöst, der Schlitten 1 aufwärts gefahren und nach Freigabe des Einsteckendes 19 durch Betätigen der Zylinder-Kolben-Einheit 16 in die aus der Zeichnung ersichtliche, strichpunktiert eingezeichnete Ausschwenklage verschwenkt.
Durch Einschwenken einer neuen Bohrstange aus einem nicht weiter dargestellten Magazin wird die nächste Bohrstange 7 vorgesetzt und das Bohrstangenende 17 des Bohrgestänges in das Bohrstangenende mit Ausnehmung der nächst vorstehenden Bohrstange eingefahren, wobei der Haltebolzen 21 in eine entsprechende Bohrung in der Ausnehmung des Bohrstangenendes einrastet, in gleicher Weise wie in die Bohrungen 20 des Spülkopfes 8. Die nunmehr mit dem Bohrgestänge verbundene Bohrstange 7 wird über einen Arretierhebel des Bohrstangenmagazins gehalten, so daß das Bohrstangenmagazin ausschwenken kann und die Antriebseinheit in ihre Ausgangsposition zurückgefahren werden kann, wobei die Hydraulikschläuche 10, 11 durch die Schlauchein- und -ausfädelungseinrichtung 9 "eingefädelt" werden. In der obersten Position der Antriebseinheit wird der Spülkopf 8 in seine aus der Zeichnung ersichtliche Arbeitsposition zurückgeschwenkt und mit dem Bohrstangenende 19 verbunden, so daß das Abbohren der nächst vorstehenden Bohrstange 7 in gleicher Weise erfolgen kann.

Das Ziehen des Bohrgestänges erfolgt in umgekehrter Weise, wobei dann jeweils aus der zu entnehmenden Bohrstange 7 die Hydraulikschläuche 10, 11 durch die Ausfädelungsorgane 13 beim Verfahren der Antriebseinheit herausgedrückt werden.

## Patentansprüche

1. Bohrgerät, insbesondere für das Sprenglochbohren, mit einer Lafette für den Vorschub sowie das Ziehen des aus einzelnen Bohrstangen gebildeten Bohrgestänges, einem Vorschubsystem, einem auf der Lafette verfahrbaren Spülkopf (8), einem druckmittelbeaufschlagten Antrieb (2) für das Bohrgestänge, welcher sich an einem auf der Lafette verfahrbaren Schlitten (1) befindet sowie einem am vorderen Ende des Bohrgestänges angeordneten, hydraulisch beaufschlagten Im-Loch-Hammer, wobei der Antrieb (2) für das Bohrgestänge auf dieses eine hin- und hergehende Schwenkbewegung, vorzugsweise mit einem Schwenkwinkel von 180 - 360 Grad, überträgt und die Bohrstangen (7) mit zwei nach außen hin offenen Längskanälen für die Aufnahme von Hydraulikschläuchen (10,11) für den Zulauf und den Rücklauf des Drucköls für den Im-Loch-Hammer sowie eine in diesen vorhandenen Blasluftleitung ausgerüstet sind und eine Schlaucheinfädel- und -ausfädeleinrichtung (9) vorgesehen ist, welche an dem Schlitten (1) der Lafette angebracht ist und mit dem Antrieb (2) mittelbar oder unmittelbar gekuppelt ist, dadurch gekennzeichnet, daß der Spülkopf (8), die Schlauchein- und -ausfädeleinrichtung (9) sowie das Antriebsglied (6) des Schwenkantriebes (2) eine Antriebseinheit bilden, welche an dem Schlitten (1) der Lafette schwenkbar angeordnet ist, und der Spülkopf (8) in der Antriebseinheit um eine quer zur Längsachse der Bohrstangen (7) verlaufende Achse (15) schwenkbar ist und in seinem Anschlußbereich für die Bohrstangenenden (19) eine Ausnehmung (18) besitzt, welche in ihrer Formgebung der der Einsteckenden (19) der Bohrstangen (7) derart angepaßt ist, daß die Drehmomentübertragung auf die Bohrstangen (7) durch Formschluß erfolgt.

2. Bohrgerät nach Anspruch 1, dadurch gekennzeichnet, daß in der Ausnehmung (18) des Spülkopfes (8) eine quer zu dieser verlaufende Bohrung (20) zur Aufnahme der Haltebolzen (21) an den Einsteckenden (19) der Bohrstangen (7) vorgesehen ist.

3. Bohrgerät nach Anspruch 1 oder 2, dadurch gekennzeichnet, daß die Bohrung (20) zur Aufnahme der Haltebolzen (21) der Einsteckenden (19) sich nach außen erstreckt.

4. Bohrgerät nach einem der vorhergehenden Ansprüche, dadurch gekennzeichnet, daß die Bohrung (20) zur Aufnahme der Haltebolzen (21) der Einsteckenden (19) nach außen hin in einen Abschnitt (22) mit vergröBertem Durchmesser übergeht.

5. Bohrgerät nach einem der vorhergehenden Ansprüche, dadurch gekennzeichnet, daß die Schwenkbewegung des Spülkopfes (8) mittels einer druckmittelbeaufschlagten Zylinder-Kolben-Einheit (16) erfolgt.

6. Bohrgerät nach einem der vorhergehenden Ansprüche, dadurch gekennzeichnet, daß die Steuerung der Zylinder-Kolben-Einheit (16) in die Gesamtsteuerung des Arbeitsablaufes des Bohrgerätes einbezogen ist.

## Claims

1. Drilling apparatus, in particular for blasthole drilling, with a mount for advancing and retracting the drill string formed of individual drill rods, an advance system, a flushing head (8) which can travel on the mount, a drive (2), for the drill string, which is acted upon by pressure medium and which is located on a slide (1) which can travel on the mount, as well as with an in-hole hammer which is disposed at the front end of the drill string and is acted upon hydraulically, wherein the drive (2) for the drill string transmits to the latter a reciprocating pivot movement, preferably at a pivot angle of 180-360°, and the drilling rods (7) are provided with two longitudinal ducts which are open towards the exterior for accommodating hydraulic hoses (10, 11) for the delivery and return of the compressed oil for the in-hole hammer as well as with a blast air line disposed therein, and a hose threading and unthreading device (9) is provided which is mounted on the slide (1) of the mount and can be coupled directly or indirectly with the drive (2), characterised in that the flushing head (8), the hose threading and unthreading device (9), and the drive member (6) of the pivot drive (2) form a drive unit which is pivotably disposed on the slide (1) of the mount, and the flushing head (8) is pivotable in the drive unit about an axis (15) extending transversely to the longitudinal axis of the drilling rods (7) and, in its connection area for the drilling rod ends (19), has a recess (18) of which the shape is adapted to that of the insertion ends (19) of the drilling rods (7) in such a way that the torque is transmitted to the drilling rods as a result of a close fit.

2. Drilling apparatus according to Claim 1, characterised in that there is provided in the recess (18) of the flushing head (8) a bore (20), which extends transversely to the recess, for accommodating the retaining bolts (21) at the insertion ends (19) of the drilling rods (7).

3. Drilling apparatus according to Claim 1 or 2, characterised in that the bore (20) for accommodating the retaining bolts (21) of the insertion ends (19) extends outwardly.

4. Drilling apparatus according to any one of the preceding claims, characterised in that the bore (20) for accommodating the retaining bolts (21) of the insertion ends (19) merges outwardly into a section (22) with an enlarged diameter.

5. Drilling apparatus according to any one of the preceding claims, characterised in that the pivot movement of the flushing head (8) is brought about by means of a cylinder-piston unit (16) which is acted upon by pressurised medium.

6. Drilling apparatus according to any one of the preceding claims, characterised in that the control device of the cylinder-piston unit (16) is integrated in the overall control device for the operating sequence of the drilling apparatus.

## Revendications

1. Outil de forage, en particulier pour le forage de trous de mines, comportant un châssis pour l'avance et le retrait du train de tiges composé des différentes tiges, un dispositif d'avance, une tête d'injection (8) qui peut se déplacer sur le châssis, un dispositif d'entraînement (2) à fluide sous pression pour le train de tiges, dispositif qui se trouve sur un chariot (1) pouvant se déplacer sur le châssis, ainsi qu'un marteau "dans le trou" à commande hydraulique disposé à l'extrémité antérieure du train de tiges, le dispositif d'entraînement (2) du train de tiges transmettant à celui-ci un mouvement rotatif de va-et-vient, de préférence avec un angle de pivotement compris entre 180 et 360 degrés et les tiges de forage (7) étant pourvues de deux canaux longitudinaux ouverts vers l'extérieur recevant des conduites hydrauliques (10, 11) souples pour l'arrivée et le retour de l'huile sous pression destinée au marteau "dans le trou" ainsi qu'une conduite d'air de soufflage disposée dans ceux-ci et un dispositif d'introduction et de dégagement (9) des conduites souples étant prévu, lequel dispositif est monté sur le chariot (1) du châssis et est couplé directement ou non avec le dispositif d'entraînement (2), caractérisé par le fait que la tête d'injection (8), le dispositif d'introduction et de dégagement (9) des conduites souples et l'organe d'entraînement (6) du dispositif d'entraînement rotatif (2) forment une unité d'entraînement qui est montée avec possibilité de pivotement sur le chariot (1) du châssis et que la tête d'injection (8) peut pivoter dans l'unité d'entraînement autour d'un axe (15) perpendiculaire à l'axe longitudinal des tiges de forage (7) et possède, dans sa zone de raccordement pour les extrémités (19) des tiges de forage, un évidement (18) dont la forme est adaptée aux extrémités (19) enfichables des tiges de forage (7) de telle sorte que la transmission du couple au tiges de forage (7) ait lieu par complémentarité de formes.

2. Outil de forage selon la revendication 1, caractérisé par le fait qu'il est prévu, dans l'évidement (18) de la tête d'injection (8) un trou (20) perpendiculaire à cette dernière destiné à recevoir les goupilles de blocage (21) aux extrémités (19) enfichables des tiges de forage (7).

3. Outil de forage selon la revendication 1 ou 2, caractérisé par le fait que le trou (20) destiné à recevoir les goupilles de blocage (21) des extrémités (19) enfichables s'étend vers l'extérieur.

4. Outil selon l'une des revendications précédentes, caractérisé par le fait que le trou (20) destiné à recevoir les goupilles de blocage (21) des extrémités (19) enfichables se raccorde vers l'extérieur à une partie (22) de diamètre augmenté.

5. Outil selon l'une des revendications précédentes, caractérisé par le fait que le mouvement de pivotement de la tête d'injection (8) est obtenu au moyen d'un ensemble cylindre-piston (16) alimenté par fluide sous pression.

6. Outil selon l'une des revendications précédentes, caractérisé par le fait que la commande de l'ensemble cylindre-piston (16) est intégrée dans la commande globale de cycle de l'outil de perçage.
